# FASCICULE DE BREVET EUROPEEN

(11) **EP 0 715 372 B1**
(45) Date de publication et mention de la délivrance du brevet: **26.08.1998**
(21) Numéro de dépôt: 95402535.9
(22) Date de dépôt: 13.11.1995
(51) Int. Cl.: H01R 13/453

(54) **Prise pour connexion électrique, à contacts protégés**
Steckdose für eine elektrische Verbindung mit geschützten Kontakten
Socket for an electrical connection with protected contacts

(30) Priorité: 02.12.1994 FR 9414514
(43) Date de publication de la demande: 05.06.1996
(73) Titulaire: Société d'Exploitation des Procédés Maréchal S.E.P.M. (Société Anonyme), F-94417 SAINT-MAURICE cedex (FR)
(72) Inventeur: Marechal, Gilles, F-75004 Paris (FR)
(74) Mandataire: Chambon, Gérard

(56) Documents cités:
- EP-A- 0 528 735
- FR-A- 2 680 607
- GB-A- 714 802

## Description

L'invention concerne une prise pour connexion électrique avec une fiche ou similaire, et constituant le socle d'une prise de courant ou la prise mobile d'un prolongateur ou d'un connecteur.

Il est connu de concevoir un socle de prise de courant pourvu de plusieurs contacts disposés dans des logements ménagés dans un support selon une circonférence, l'un d'entre eux étant toutefois central, tandis qu'au moins un disque de sécurité en matière isolante monté pivotant sur le support de contacts de manière coaxiale à la circonférence des contacts, est muni d'ajours destinés à être traversés par les contacts de la fiche et est aménagé de manière à être entraîné en rotation par la fiche pour passer d'une position initiale dans laquelle les logements des contacts circonférentiels sont au moins en grande partie obturés à une position de connexion en fin de rotation qui découvre au moins certains desdits logements de contacts.

C'est par exemple le cas montré dans les brevets FR-2 680 607 et 2 680 608, au nom de la demanderesse ce dernier étant en outre pourvu d'un disque complémentaire afin d'augmenter les possibilités de positionnement des contacts affectés à diverses alimentations en courant.

Les dispositifs mentionnés ci-avant concernent plus spécialement des socles de prise de courant mais on peut bien sûr généraliser à d'autres systèmes de connexion électrique, comme mentionné ci-avant, tels qu'une prise mobile d'un connecteur électrique (prévue pour s'accoupler avec le socle du connecteur dont les organes de contact sont généralement semblables à ceux d'une fiche) ou la prise mobile d'un prolongateur (prévue pour s'accoupler avec une fiche), d'où l'expression plus générale utilisée de prise.

Il s'agit généralement d'une prise à contacts multiples destinés à s'accoupler avec une fiche ou similaire munie de contacts sous forme de broches.

Dans tous ces dispositifs connus, il est généralement prévu un contact de terre disposé au centre et celui-ci n'est pas protégé comme le sont les autres contacts par le ou les disques. Le contact de terre n'étant jamais sous tension, la nécessité de le protéger n'apparaissait pas indispensable et ce, d'autant plus qu'il semblait très difficile de concevoir un moyen d'obturation dégageable comme pour les autres contacts lors de la rotation du disque, du fait de la position centrale dudit contact.

Toutefois, et bien que ces dispositifs sont en outre souvent pouvus d'un couvercle, il peut être gênant dans certains cas de laisser le logement central libre car il peut être souillé et/ou en partie bouché, notamment lors de l'aménagement de locaux en cours de fabrication ou de rénovation de telle sorte que le contact de terre risque de ne plus jouer sa fonction alors que le dispositif est en lui-même parfaitement fonctionnel.

C'est la raison pour laquelle l'invention propose une prise du type précité, mais qui est notamment remarquable en ce qu'un obturateur du logement central est monté mobile dans ou sur le support de contacts et que des moyens conjugués d'entraînement sont prévus entre ledit obturateur et le disque de sécurité de manière telle qu'en position initiale du disque de sécurité, le logement du contact central est obturé par ledit obturateur tandis que celui-ci dégage ledit logement au cours de la rotation du disque de sécurité par coopération des moyens conjugués d'entraînement.

Selon un mode de réalisation l'obturateur est monté mobile radialement dans le support, tandis que les moyens conjugués d'entraînement se présentent sous la forme d'un ergot d'entraînement prévu sous le disque de sécurité et d'une rainure oblique ménagée dans l'obturateur de telle sorte que la rotation du disque entraîne un mouvement translatif radial de l'obturateur et permet de passer d'une position d'obturation du logement central à une position de dégagement et réciproquement.

Selon une particularité, dans ce cas, la rainure oblique présente à au moins l'une de ses extrémités, un petit prolongement dans le sens du mouvement rotatif pour tolérer un petit jeu à la rotation du disque de sécurité, sans action sur le mouvement translatif de l'obturateur.

De préférence l'obturateur est monté mobile dans une rainure radiale du support de contacts qui débouche au-dessus ou dans la partie supérieure du logement du contact central.

Selon un autre mode de réalisation, l'obturateur se présente sous la forme d'une barrette montée libre en rotation à l'une de ses extrémités, au voisinage de la circonférence périphérique du support de contacts, tandis qu'elle présente à son autre extrémité une rainure ou lumière par exemple axiale et oblongue destinée à coopérer avec un ergot aménagé sous le disque de sécurité, ledit ergot et ladite lumière constituant les moyens d'entraînement de l'obturateur de manière telle qu'une rotation du disque de sécurité entraîne une rotation de l'obturateur sous forme de barrette et permet de passer d'une position d'obturation du logement central par la partie médiane de la barrette, à une position de dégagement et réciproquement et selon une particularité, la partie médiane de l'obturateur en forme de barrette présente un renflement.

L'invention sera bien comprise à la lecture de la description qui va suivre et qui se réfère aux dessins annexés dans lesquels:
- la figure 1 est une vue en éclaté et en perspective d'un socle de prise de courant selon l'invention,
- la figure 2 est une vue de dessus du dispositif de la figure 1, une fois monté,
- la figure 3 est une coupe selon III-III de la figure 2, les logements des contacts étant obturés par le disque de sécurité et l'obturateur,
- la figure 4 est un agrandissement du détail cerclé de la figure 3,
- la figure 5 correspond à la figure 4, mais en position dégagée de l'obturateur.
- les figures 6 et 7 représentent les divers éléments essentiels en position fermée et respectivement ouverte d'un autre mode de réalisation.

Le socle de prise de courant représenté comporte de manière connue un support isolant 1 pourvu notamment, de logements tels que 2 pour des ressorts d'éjection destinés à solliciter une rondelle d'éjection et de verrouillage 3, et de plusieurs logements sous forme de puits 4a à 4e, dont ici quatre, 4a à 4d, sont disposés sensiblement sur une circonférence et un autre 4e de façon centrale.

Les contacts prévus dans les logements circonférentiels sont, par exemple, les contacts de phase et le neutre, tandis que le logement central est plus particulièrement destiné à recevoir le contact de terre.

Le socle représenté comporte en outre un disque de sécurité 5 et un disque complémentaire 6, dit de codage, entre lesquels est prévu ici un cliquet de codage 7.

Les disques 5 et 6 sont montés sur le support 1 au moyen, par exemple, d'une virole 8.

En outre, on peut voir sur les dessins qu'entre le support 1 et le disque de sécurité 5, est prévu un obturateur 9.

Les disques 5 et 6 sont pourvus de lumières 10a à 10d et respectivement 11a à 11d correspondant aux emplacements des logements 4a à 4d du support 1 afin de pouvoir, par rotation des disques, juxtaposer lesdites lumières avec lesdits logements.

Par contre, on comprend que les disques 5 et 6 cachent et protègent en position de repos les logements 4a à 4d et donc les contacts qu'ils contiennent, comme représenté sur la figure 2.

Le disque complémentaire de codage 6 n'est pas obligatoire et correspond à un mode de réalisation qui permet notamment par un verrouillage selon diverses positions relatives avec le disque de sécurité 5 au moyen du cliquet 7, d'utiliser un même socle pour plusieurs types de courant, comme déjà dit à propos du brevet FR 2 680 608 déjà cité.

On remarquera en outre que les disques 5 et 6 présentent un ajour central respectivement 10e et 11e pour le passage du contact terre de la fiche.

L'obturateur 9, comme le montre bien la figure 1, est monté coulissant radialement dans une rainure correspondante 12 du support 1 qui débouche dans ou au-dessus du logement 4e.

Pour un meilleur guidage et/ou maintien, ledit obturateur présente une saillie 13 destinée à coulisser dans une rainure correspondante 14 du support 1.

En outre, on constate que ledit obturateur est pourvu d'une protubérance arrondie 15 et d'une rainure ou fente oblique 16.

On comprend parfaitement qu'en coulissant dans la rainure 12, l'obturateur 9 peut passer d'une position dans laquelle il libère le logement 4e ou au contraire, il l'obture.

Pour ce faire, le disque 5 présente un ergot 17 non visible sur les figures 1 et 2 mais visible sur les figures 3 à 5, destiné à venir dans la rainure 16 de l'obturateur.

Ainsi, en tournant les disques 5, 6, l'effet combiné de l'ergot 17 du disque 5 et de la rainure oblique 16 de l'obturateur, est semblable à un effet de came qui transforme le mouvement rotatif des disques en mouvement translatif dudit l'obturateur.

En particulier dans le mode de réalisation représenté, la rainure 16 de l'obturateur 9 présente à l'une de ses extrémités (mais elle pourrait en avoir un autre, symétrique du premier à son autre extrémité), un prolongement 18 dans le sens du mouvement rotatif pour tolérer un petit jeu à la rotation du disque de sécurité 5, sans action sur le mouvement translatif dudit obturateur 9 et éviter ainsi un mouvement intempestif de celui-ci pour des petits mouvements des disques.

La figure 3 et son détail agrandi de la figure 4 montre bien une position de repos dans laquelle l'obturateur 9 obture l'entrée du logement 4e du support 1.

Au contraire, dans son autre position représentée à la figure 5, l'obturateur 9 dégage ledit logement 4e.

En conséquence, au repos, tous les logements 4a à 4e peuvent être masqués ou obturés par les disques 5 et 6 et par l'obturateur 9, alors qu'après enfichage et rotation de la fiche, on découvre tous les logements des contacts, y compris celui de la terre, et une simple poussée de la fiche permet la connexion des contacts de la fiche et du socle. Une déconnexion par rotation inverse provoquera bien entendu une nouvelle obturation des logements des contacts par translation inverse de l'obturateur 9.

Les figures 6 et 7 montrent un autre mode de réalisation dont les éléments de même nature que ceux précédemment décrits portent les mêmes références mais avec un accent.

Sur les dessins, on peut voir en plan une représentation schématique d'un support 1' et de manière dissociée et en plan, également les disques 5' et 6' en position respectivement de repos (figure 6), c'est-à-dire contacts masqués et en position au contraire de dégagement (figure 7).

Dans ce mode de réalisation, l'obturateur 9' se présente sous la forme d'une barrette articulée de façon libre en rotation à l'une de ses extrémités 19, tandis que son autre extrémité présente une rainure ou lumière oblongue 16' dans l'axe de la barrette, destinée à coopérer avec un ergot du disque 5', dont on a représenté la position en 17' sur ce dernier (position également schématisée dans la lumière 16' de l'obturateur). Toutefois, on comprend que la lumière oblongue 16' pourrait être prévue du côté de l'extrémité d'articulation 19.

La partie médiane de l'obturateur 9' présente une protubérance ou renflement 15' arrondi destiné à venir obturer le logement central 4e du support 1', comme le montre la figure 6, les ajours 10'a à 10'e et 11'a à 11'e des disques 5 et respectivement 6 n'étant pas, pour cette position, dans l'alignement des logements 4'a à 4'd du support 1'.

On comprend que la rotation des disques 5' et 6' entraîne par la coopération de l'ergot 17' du disque 5' et de la lumière 16' de l'obturateur 9', un passage de la position de la figure 6 à celle de la position de la figure 7 et réciproquement, les ajours 10'a-10'd et 11'a-11'd sur la figure 7 se superposant alors aux logements 4'a-4'e du support 1'.

Comme précisé ci-avant, le support 1 ou 1' peut être celui d'un socle de prise de courant, mais aussi celui d'une prise mobile prévue pour se connecter soit à un socle de connecteur, soit à une fiche de prolongateur, d'où l'expression générale utilisée, comme déjà dit, de prise, tout en généralisant aussi la fiche qui peut donc constituer le socle d'un connecteur.

## Revendications

1. Prise pour connexion électrique avec une fiche ou similaire, et constituant le socle d'une prise de courant ou la prise mobile d'un prolongateur ou d'un connecteur, pourvue de plusieurs contacts disposés dans des logements (4a-4e; 4'a-4'e) ménagés dans un support isolant (1; 1') selon une circonférence, l'un (4e; 4'e) d'entre eux étant toutefois central, tandis qu'au moins un disque de sécurité (5; 5') en matière isolante monté pivotant sur le support de contacts (1; 1') de manière coaxiale à la circonférence des contacts, est muni d'ajours (10a-10e; 10'a-10'e) destinés à être traversés par les contacts de la fiche et est aménagé de manière à être entraîné en rotation par la fiche pour passer d'une position initiale dans laquelle les logements des contacts circonférentiels sont au moins en grande partie obturés à une position de connexion en fin de rotation qui découvre au moins certains desdits logements de contacts, caractérisée en ce qu'un obturateur (9; 9') du logement central (4e; 4'e) est monté mobile dans ou sur le support (1; 1') de contacts et que des moyens conjugués d'entraînement sont prévus entre ledit obturateur (9; 9') et le disque de sécurité (5; 5') de manière telle qu'en position initiale du disque de sécurité, le logement (4e; 4'e) du contact central est obturé par ledit obturateur tandis que celui-ci dégage ledit logement au cours de la rotation du disque de sécurité par coopération des moyens conjugués d'entraînement.

2. Prise selon la revendication 1, caractérisée en ce que l'obturateur (9) est monté mobile radialement dans le support (1), tandis que les moyens conjugués d'entraînement se présentent sous la forme d'un ergot (17) d'entraînement prévu sous le disque de sécurité (5) et d'une rainure (16) oblique ménagée dans l'obturateur (9) de telle sorte que la rotation du disque entraîne un mouvement translatif radial de l'obturateur et permet de passer d'une position d'obturation du logement central (4e) à une position de dégagement et réciproquement.

3. Prise selon la revendication 2, caractérisée en ce que la rainure (16) oblique présente à au moins l'une de ses extrémités, un petit prolongement (18) dans le sens du mouvement rotatif pour tolérer un petit jeu à la rotation du disque de sécurité (5), sans action sur le mouvement translatif de l'obturateur (9).

4. Prise selon l'une des revendications 2 et 3, caractérisée en ce que l'obturateur (9) est monté mobile dans une rainure (14) radiale du support de contacts (1) qui débouche au-dessus ou dans la partie supérieure du logement (4e) du contact central.

5. Prise selon la revendication 1, caractérisée en ce que l'obturateur (9') se présente sous la forme d'une barrette montée libre en rotation à l'une (19) de ses extrémités, au voisinage de la circonférence périphérique du support (1') de contacts, tandis qu'elle présente à son autre extrémité une rainure ou lumière (16') destinée à coopérer avec un ergot (17') aménagé sous le disque de sécurité (5'), ledit ergot et ladite lumière constituant les moyens d'entraînement de l'obturateur (9') de manière telle qu'une rotation du disque de sécurité entraîne une rotation de l'obturateur sous forme de barrette et permet de passer d'une position d'obturation du logement central (4'e) par la partie médiane de la barrette, à une position de dégagement et réciproquement.

6. Prise selon la revendication 5, caractérisé en ce que la partie médiane de l'obturateur en forme de barrette présente un renflement (15').

## Patentansprüche

1. Steckeraufnahme zur elektrischen Verbindung mit einem Stecker oder etwas Gleichartigem, die den Sockel einer Steckdose oder die bewegliche Steckeraufnahme einer Verlängerungsschnur oder Steckerschnur bildet und mit mehreren Kontakten versehen ist, die in Aufnahmeräumen (4a-4e; 4'a-4'e) angeordnet sind, welche in einem isolierenden Träger (1; 1') entlang einer Umfangslinie vorgesehen sind, wobei jedoch einer (4e-4'e) von ihnen zentral angeordnet ist, und bei der mindestens eine Sicherheitsscheibe (5; 5') aus isolierendem Material drehbar und koaxial zur Umfangslinie der Kontakte am Kontaktträger (1; 1') angeordnet und mit Durchbrüchen (10a-10e; 10'a-10'e) versehen ist, die dazu bestimmt sind, von den Kontakten des Steckers durchdrungen zu werden, und die derart angeordnet ist, daß sie durch den Stecker in Drehung versetzt wird zur Bewegung aus einer Anfangsstellung, in welcher die Aufnahmeräume für die Umfangskontakte mindestens zu einem großen Teil verschlossen sind, in eine Verbindungsstellung am Ende der Drehbewegung, in welcher mindestens bestimmte der besagten Aufnahmeräume für die Kontakte freigegeben sind, dadurch gekennzeichnet, daß im oder am Kontaktträger (1;1') eine Verschlußvorrichtung (9; 9') für den zentralen Aufnahmeraum (4e; 4'e) bewegbar befestigt ist und daß zwischen der besagten Verschlußvorrichtung (9; 9') und der Sicherheitsscheibe (5; 5') einander zugeordnete Betätigungsmittel vorgesehen sind derart, daß in der Anfangsstellung der Sicherheitsscheibe der Aufnahmeraum (4e; 4'e) des Zentralkontakts durch die besagte Verschlußvorrichtung verschlossen wird, während diese den besagten Aufnahmeraum im Verlauf der Drehung der Sicherheitsscheibe aufgrund des Zusammenwirkens der einander zugeordneten Betätigungsmittel freigibt.

2. Steckeraufnahme nach Anspruch 1, dadurch gekennzeichnet, daß die Verschlußvorrichtung (9) radial bewegbar im Träger (1) montiert ist, während die einander zugeordneten Betätigungsmittel die Gestalt eines unter der Sicherheitsscheibe (5) angeordneten Betätigungsnockens (17) und einer in der Verschlußvorrichtung angeordneten schrägen Nut (16) aufweisen derart, daß die Drehung der Scheibe eine radiale Translationsbewegung der Verschlußvorrichtung bewirkt und ihre Bewegung aus einer den zentralen Aufnahmeraum (4e) verschließenden Stellung in eine Freigabestellung und umgekehrt zuläßt.

3. Steckeraufnahme nach Anspruch 2, dadurch gekennzeichnet, daß die schräge Nut (16) an mindestens einem ihrer Enden eine kleine in Richtung der Drehbewegung verlaufende Verlängerung (18) aufweist, um bei der Drehung der Sicherheitsscheibe (5) ein kleines Spiel ohne Einwirkung auf die Translationsbewegung der Verschlußvorrichtung (9) zuzulassen.

4. Steckeraufnahme nach einem der Ansprüche 2 und 3, dadurch gekennzeichnet, daß die Verschlußvorrichtung (9) bewegbar in einer radialen Nut (14) im Kontaktträger (1) montiert ist, die oberhalb des oder im Oberteil des Aufnahmeraums (4e) für den Zentralkontakt einmündet.

5. Steckeraufnahme nach Anspruch 1, dadurch gekennzeichnet, daß die Verschlußvorrichtung (9') die Gestalt eines Steges aufweist, der an einem (19) seiner Enden frei drehbar in der Nähe der Umfangslinie des Kontaktträgers (1') befestigt ist, während er an seinem anderen Ende eine Nut oder ein Langloch (16') aufweist, das dazu bestimmt ist mit einem Zapfen (17') zusammenzuwirken, der unter der Sicherheitsscheibe (5') angeordnet ist, wobei der besagte Zapfen und das besagte Langloch die Betätigungsmittel für die Verschlußvorrichtung (9') bilden derart, daß eine Drehung der Sicherheitsscheibe eine Drehung der stegförmigen Verschlußvorrichtung bewirkt und ihre Bewegung aus einer den zentralen Aufnahmeraum (4'e) durch den Mittelteil des Steges verschließenden Stellung in eine Freigabestellung und umgekehrt zuläßt.

6. Steckeraufnahme nach Anspruch 5, dadurch gekennzeichnet, daß der Mittelteil der stegförmigen Verschlußvorrichtung eine Ausbauchung (15') aufweist.

## Claims

1. Socket for electrical connection to a plug or the like, and constituting the base of a power socket or the mobile socket of an extension or of a connector, provided with a plurality of contacts disposed in housings (4a-4e; 4'a-4'e) formed in an insulating support (1; 1') along a circumference, but with one of them (4e; 4'e) being central, whereas at least one safety disc (5; 5') made of insulating material mounted pivoting on the contact support (1; 1') coaxial with the circumference of the contacts, is provided with openings (10a-10e; 10'a-10'e) designed for passage by the contacts of the plug and is arranged so as to be entrained in rotation by the plug in order to pass from an initial position in which the housings of the circumferential contacts are at least largely blocked to a connection position at the end of rotation which uncovers at least some of said contact housings, characterised in that a shutter (9; 9') of the central housing (4e; 4'e) is fitted so that it can move in or on the contact support (1; 1') and in that paired means of entrainment are provided between said shutter (9; 9') and the safety disc (5; 5') such that in the initial position of the safety disc, the housing (4e; 4'e) of the central contact is blocked by said shutter while the latter unblocks said housing in the course of the rotation of the safety disc through cooperation of the paired means of entrainment.

2. Socket according to claim 1, characterised in that the shutter (9) is fitted so that it can move radially in the support (1), while the paired means of entrainment take the form of an entrainment lug (17) provided under the safety disc (5) and of an oblique slot (16) formed in the shutter (9) such that the rotation of the disc produces a radial translation movement of the shutter and makes it possible to pass from a position in which the central housing (4e) is blocked to a position in which it is unblocked and vice versa.

3. Socket according to claim 2, characterised in that the oblique slot (16) exhibits at least at one of its ends a small extension (18) in the direction of the rotary movement to allow for a small amount of play in the rotation of the safety disc (5), without affecting the translation movement of the shutter (9).

4. Socket according to one of claims 2 and 3, characterised in that the shutter (9) is fitted so that it can move in a radial slot (14) located in the contact support (1) and debouching above or in the upper portion of the housing (4e) of the central contact.

5. Socket according to claim 1, characterised in that the shutter (9') takes the form of a bar fitted so that it is free to rotate at one (19) of its ends in the vicinity of the peripheral circumference of the contact support (1'), whereas at its other end it exhibits a slot or opening (16') designed to cooperate with a lug (17') arranged under the safety disc (5'), said lug and said opening constituting the means of entrainment of the shutter (9') such that a rotation of the safety disc produces a rotation of the shutter in the form of a bar and makes it possible to pass from a position in which the central housing (4'e) is blocked by the median portion of the bar to a position in which it is unblocked and vice versa.

6. Socket according to claim 5, characterised in that the median portion of the shutter in the form of a bar exhibits a swelling (15').
